# EUROPÄISCHE PATENTSCHRIFT

(11) **EP 0 897 468 B1**
(45) Veröffentlichungstag und Bekanntmachung des Hinweises auf die Patenterteilung: **23.01.2002**
(21) Anmeldenummer: 97923023.2
(22) Anmeldetag: 07.05.1997
(51) Int. Cl.: F02M 35/12, F02M 35/14

(54) **ANSAUGVORRICHTUNG FÜR EINEN VERBRENNUNGSMOTOR**
AIR INTAKE SYSTEM FOR AN INTERNAL COMBUSTION ENGINE
DISPOSITIF D'ADMISSION POUR MOTEUR A COMBUSTION INTERNE

(30) Priorität: 08.05.1996 DE 19618432
(43) Veröffentlichungstag der Anmeldung: 24.02.1999
(73) Patentinhaber: FILTERWERK MANN & HUMMEL GMBH, 71631 Ludwigsburg (DE)
(72) Erfinder: FÜSSER, Rolf, D-76332 Bad Herrenalb (DE)
(74) Vertreter: Voth, Gerhard, Dipl.-Ing.
(86) Internationale Anmeldenummer: EP9702361
(87) Internationale Veröffentlichungsnummer: WO9742408

(56) Entgegenhaltungen:
- EP-A- 0 379 926
- US-A- 5 107 800
- US-A- 5 417 195

## Beschreibung

Die Erfindung betrifft eine Ansaugvorrichtung für einen Verbrennungsmotor nach dem Oberbegriff des Hauptanspruchs.

### Stand der Technik

Bei Verbrennungsmotoren für Kraftfahrzeuge werden zur Erzielung eines optimalen Betriebsverhaltens Ansaugsysteme bevorzugt, die kein starres Ansaugvolumen aufweisen sondern eine Anpassung an unterschiedliche Anforderungen des Motorbetriebs gestatten. Auch die Geräuschdämpfung spielt hier eine große Rolle.

Aus der EP 0 569 714 A1 ist eine Ansaugvorrichtung bekannt, die zur Geräuschdämpfung ein Zusatzvolumen an der Ansaugvorrichtung vorsieht, das nicht von der Ansaugluft durchströmt wird. Es sind hier zwei wahlweise zuschaltbare Resonanzrohre (Interferenzrohre) vorhanden, die bei bestimmten Drehzahlen des Verbrennungsmotors eine Dämpfung der störenden Schallfrequenzen vornehmen.

Es ist weiterhin eine Ansaugvorrichtung für einen Verbrennungsmotor aus der DE-OS 40 41 786 bekannt, bei der zur Variierung der Durchtrittsöffnung, durch die die angesaugte Luft strömt, ein steuerbares Absperrorgan vorhanden ist.

Das Absperrorgan befindet sich in einem zwischen zwei Ansaugkanälen befindlichen Querkanal und wird durch Steuerbefehle einer Steuerelektronik geöffnet oder geschlossen. Die Steuerbefehle sind abhängig von der Drehzahl des Verbrennungsmotors und von der Temperatur der Außenluft, die mit einem Temperaturfühler ermittelt wird.

Nachteilig ist beim Stand der Technik, daß ein nicht unbeträchtlicher Teil des Ansaug- bzw. Dämpfervolumens abgeschaltet wird oder für die Ansaugung nicht wirksam ist. Bei der Knappheit des zur Verfügung stehenden Platzes im Motorraum moderner Kraftfahrzeuge ist dies unvorteilhaft.

### Aufgabenstellung

Der Erfindung liegt die Aufgabe zugrunde, eine Ansaugvorrichtung für einen Verbrennungsmotor nach dem Oberbegriff des Hauptanspruchs so fortzubilden, daß für alle Betriebszustände des Verbrennungsmotors und bei dem zur Verfügung stehenden Platz im Motorraum optimale Betriebs- insbesondere Geräuschverhältnisse vorliegen.

### Vorteile der Erfindung

Die erfindungsgemäße Ansaugvorrichtung löst die gestellte Aufgabe mit den im Kennzeichen des Hauptanspruchs angegebenen Merkmalen.

Vorteilhaft ist die erfindungsgemäße Ansaugvorrichtung dadurch, daß das Volumen der Ansaugvorrichtung insgesamt immer wirksam ist, die geräuschmindernde Wirkung jedoch derart variiert werden kann, daß die optimale Dämpfung auf mehrere Drehzahlbereiche mit unterschiedlicher Wirkung verteilt werden kann.

Mit einer Rohrweiche gemäß Anspruch 2 kann das Ansaugrohr im Dämpfervolumen auf einfache Weise geöffnet werden. Durch die Schallausbreitung in dem Volumen wird ein durch die Volumengröße definierter Helmholtz-Resonator wirksam, der die Ausbreitung eines bestimmten Schallfrequenzbereichs fördert und einen andern Bereich dämpft. Durch eine Parallelschaltung eines Abzweigrohres (Interferenzrohr) gemäß Anspruch 2 können aufgrund von Interferenzen bestimmte Schallfrequenzen, abhängig von der Länge des Abzweigrohres, selektiv bedämpft werden.

Mit der Anordnung eines Zusatzkanals nach Anspruch 3 kann das Dämpfungsvolumen großflächig an das Luftfiltervolumen angeschlossen werden, so daß sich durch diese direkte Kopplung eine Addition des Dämpfungsvolumens mit dem ebenfalls dämpfend wirkenden Luftfiltervolumen ergibt. Die sogenannte Helmholtzresonanz wird durch diese Volumensumme bestimmt und ist entsprechend niederfrequent, was zu einer Geräuschdämpfung im unteren Drehzahlbereich des Verbrennungsmotors führt.

Die Ausführungsform gemäß Anspruch 4 beschreibt die flexible Umschaltmöglichkeit der gewünschten Größen und der physikalischen Eigenschaften des Dämpfungsvolumens. Diese Umschalttechnik bewirkt durch seine Anpassungsfähigkeit gute akustische Eigenschaften des Verbrennungsmotors bzw. des Kraftfahrzeugs. Der erforderliche Schaltaufwand ist unter Ausnutzung der sonstigen Aggregate eines Kraftfahrzeuges nach Anspruch 5 auf einfache Weise zu realisieren. Aufwendige und teure Zusatzeinrichtungen außerhalb der Ansaugvorrichtung sind gemäß der Erfindung nicht erforderlich.

### Zeichnung

Ein Ausführungsbeispiel der erfindungsgemäßen Ansaugvorrichtung wird anhand der Zeichnung erläutert. Es zeigen:
Figur 1 eine Prinzipdarstellung einer Ansaugvorrichtung mit einem umschaltbaren Dämpfervolumen in einer ersten Schaltstellung;
Figur 2 eine Prinzipdarstellung einer Ansaugvorrichtung mit einem umschaltbaren Dämpfervolumen in einer zweiten Schaltstellung;
Figur 3 eine Prinzipdarstellung einer Ansaugvorrichtung mit einem umschaltbaren Dämpfervolumen in einer dritten Schaltstellung und
Figur 4 Kurvenverläufe der Schallemission in den obigen Schaltstellungen in Abhängigkeit von der Drehzahl des Verbrennungsmotors.

### Beschreibung des Ausführungsbeispiels

In Figur 1 ist eine Ansaugvorrichtung 1 für einen hier nicht dargestellten Verbrennungsmotor gezeigt, durch die ein Luftstrom gemäß Pfeil 2 durch einen Luftfilter 3 angesaugt wird. Nach dem Luftfilter 3 führt ein Ansaugrohr 4 durch ein Dämpfungsvolumen 5 zu einem Drosselklappensteller 6 und letztendlich zum Saugrohr 7 des Verbrennungsmotors. Zwischen dem Luftfilter 3 und dem Dämpfungsvolumen 5 ist ein Zusatzkanal 8 angeordnet.

Im Inneren des Dämpfungsvolumens 5 befindet sich eine Klappe 10 zum Verschließen des Zusatzkanals 8, eine Rohrweiche 11 zum Öffnen des Ansaugrohres 4 in das Innere des Dämpfungsvolumens 5 und ein Abzweigrohr 12, das vom Ansaugrohr 4 eine vorgegebene Länge parallel zum Ansaugrohr 4, jedoch entgegengesetzt zum Luftstrom 2, verläuft und am Ende offen ist.

In der Darstellung nach Figur 1 ist das Dämpfungsvolumen großflächig an den Luftfilter 3 angeschlossen, da die Klappe 10 zum Zusatzkanal 8 geöffnet ist. Die oben erwähnte Helmholtzresonanz ist daher von der Summe aller geöffneter Volumina bestimmt und entsprechend niederfrequent. Zur Verdeutlichung dieses Sachverhalts wird auf Figur 4 verwiesen, in der die Größe der Schallemission (dB(A)) in Abhängigkeit von der Drehzahl (U/min) in allen Betriebsarten aufgezeigt ist. Eine Kurve 21 nach Figur 4 zeigt beispielhaft die verhältnismäßig große Dämpfung im unteren Drehzahlbereich.

In Figur 2 ist eine Schaltstellung dargestellt, bei der sowohl die Klappe 10 zum Zusatzkanal als auch die Rohrweiche 11 geschlossen sind. Hier wirkt das Dämpfungsvolumen 5 als Helmholtz-Resonator im Nebenschluß, da als Kopplungselement des Ansaugrohres 4 zum Dämpfungsvolumen 5 nur das Abzweigrohr 12 in Betracht kommt. Solche Nebenschlußresonatoren sind dazu geeignet, durch eine geeignete Länge des Abzweigrohres 12, gezielt bestimmte Geräuschanteile bzw. Schallfrequenzen selektiv zu bedämpfen. Damit ist diese Schalltstellung nach Figur 2 dazu geeignet im gesamten Drehzahlbereich eingesetzt zu werden. In der Figur 4 ist ein Verlauf 20 der Schallemission über der Drehzahl bei einer Bemessung des Abzweigrohres 12 bei einer Nebenschlußresonanz von 40Hz, zur Bedämpfung sehr tiefer Schallfrequenzen dargestellt.

Bei der Darstellung nach Figur 3 handelt es sich um eine Schaltstellung für ein Zwei-Kammer-Volumen bei der das Dämpfungsvolumen 5 und das Volumen des Luftfilters 3 hintereinander geschaltet sind. Durch das Öffnen der Rohrweiche 11 und das Schließen des Zusatzkanals 8 sind die beiden Kammern jeweils über einen Dämpferhals miteinander gekoppelt. Es handelt sich hierbei um eine Hintereinanderschaltung von zwei separaten Helmholtz-Resonatoren, die zu einer Bedämpfung insbesondere der hohen Schallfrequenzen führt. Der Verlauf der Schallemission bei dieser Schaltstellung ist in der Figur 4 als Kurve 22 gezeigt.

Aus der Figur 4 ist insgesamt ersichtlich, daß bei einer geeigneten Verknüpfung der drei beschriebenen Schaltstellungen ein optimierter Verlauf der Schallemission über der Drehzahl des Verbrennungsmotors erreichbar ist. Es kann somit für jeden Drehzahlbereich ein geeignetes wirksames Volumen für einen Helmholtz-Resonator zur adaptiven Geräuschminderung bei Verbrennungsmotoren eingesetzt werden.

## Patentansprüche

1. Ansaugvorrichtung für einen Verbrennungsmotor
- bei dem die angesaugte Luft über einen Luftfilter (3) zum Verbrennungsmotor geführt ist und im Bereich des Ansaugwegs ein als Helmholtz-Resonator wirkendes Dämpfungsvolumen (5) angeordnet ist, wobei die Größe des resultierenden Volumens derart bemessen ist, daß ein vorgegebener Schallfrequenzbereich dämpfbar ist, **dadurch gekennzeichnet, daß**
- das Dämpfungsvolumen (5) von der angesaugten Luft zumindest teilweise durchströmt ist und daß
- die Größe des durchströmten Dämpfungsvolumens (5) variierbar ist.

2. Ansaugvorrichtung nach Anspruch 1, **dadurch gekennzeichnet, daß**
- ein Ansaugrohr (4) durch das Dämpfungsvolumen (5) geführt ist und innerhalb des Dämpfungsvolumens (5) mittels einer Rohrweiche (11) zum Dämpfungsvolumen (5) hin öffenbar und wieder verschließbar ist und daß
- am Ansaugrohr (4) im Dämpfungsvolumen (5) ein offenes Abzweigrohr (12) mit vorgegebener Länge in das Dämpfungsvolumen (5) entgegengesetzt zur Richtung (2) des Luftstroms parallel zurückgeführt ist.

3. Ansaugvorrichtung nach Anspruch 2, **dadurch gekennzeichnet, daß**
- zwischen dem Luftfilter (3) und dem Dämpfungsvolumen (5) ein am Eingang des Dämpfungsvolumens (5) verschließbarer Zusatzkanal (8) für die Ansaugluft angeordnet ist.

4. Ansaugvorrichtung nach Anspruch 3, **dadurch gekennzeichnet, daß**
- eine Umschaltung der wirksamen Größe des Dämpfungsvolumens (5), in Abhängigkeit von der Drehzahl des Verbrennungsmotors, in folgender Weise durchführbar ist:
a) zur Schalldämpfung im mittleren Drehzahlbereich ist der Zusatzkanal (8) und die Rohrweiche (11) geöffnet,
b) zur variablen Schalldämpfung im gesamten Drehzahlbereich ist der Zusatzkanal (8) und die Rohrweiche (11) geschlossen, wobei die gewünschte Dämpfungscharakteristik durch die Länge des Abzweigrohres (12) bestimmbar ist,
c) zur Schalldämpfung im oberen Drehzahlbereich ist der Zusatzkanal (8) geschlossen und die Rohrweiche (11) geöffnet.

5. Ansaugvorrichtung nach einem der vorhergehenden Ansprüche, **dadurch gekennzeichnet, daß**
- die für die Variierung des Dämpfungsvolumens (5) notwendigen Schaltvorgänge vom Hydrauliksystem eines Kraftfahrzeuges in Abhängigkeit von der Drehzahl des Verbrennungsmotors aktiviert werden.

## Claims

1. Inlet apparatus for an internal combustion engine,
- wherein the drawn-in air is conducted to the internal combustion engine via an air filter (3), and a damping chamber (5), which acts as a Helmholtz resonator, is disposed in the region of the intake path, the size of the resulting chamber being dimensioned in such a manner that a prescribed sound frequency range is dampable, **characterised in that**
- the damping chamber (5) is at least partially traversed by the drawn-in air, and **in that**
- the size of the traversed damping chamber (5) is variable.

2. Inlet apparatus according to claim 1, **characterised in that**
- an inlet pipe (4) extends through the damping chamber (5) and is openable towards the damping chamber (5) within the damping chamber (5) by means of a pipe switch (11) and closable again, and **in that**
- an open branch pipe (12) with a prescribed length extends back into the damping chamber (5) in parallel manner in opposition to the direction (2) of the air flow.

3. Inlet apparatus according to claim 2, **characterised in that**
- an additional duct (8) for the intake air is disposed between the air filter (3) and the damping chamber (5), said duct being closable at the inlet of the damping chamber (5).

4. Inlet apparatus according to claim 3, **characterised in that**
- a switching-over of the effective size of the damping chamber (5) is accomplishable in the following manner in dependence on the rotational speed of the internal combustion engine:
a) the additional duct (8) and the pipe switch (11) are opened to absorb the sound in the mean rotational speed range,
b) the additional duct (8) and the pipe switch (11) are closed for the variable sound absorption in the entire rotational speed range, the desired damping characteristic being determinable by the length of the branch pipe (12), and
c) the additional duct (8) is closed and the pipe switch (11) is opened to absorb sound in the upper rotational speed range.

5. Inlet apparatus according to one of the preceding claims, **characterised in that**
- the switching processes, which are necessary for varying the damping chamber (5), are activated by the hydraulic system of an automotive vehicle in dependence on the rotational speed of the internal combustion engine.

## Revendications

1. Dispositif d'admission d'un moteur à combustion interne, dans lequel l'air aspiré passe par un filtre à air (3) pour alimenter le moteur et un volume d'amortissement (5) fonctionnant comme un résonateur de Helmholtz est placé dans le chemin d'aspiration, la mesure du volume résultant étant dimensionnée pour amortir une plage de fréquences sonores, déterminée,
**caractérisé en ce que**
- le volume d'amortissement (5) est au moins en partie traversé par l'air aspiré, et
- la mesure du volume d'amortissement (5) traversé est variable.

2. Dispositif d'admission selon la revendication 1,
**caractérisé en ce qu'**
- une tubulure d'aspiration (4) traverse le volume d'amortissement (5) et à l'intérieur du volume d'amortissement (5), un aiguillage de tubes (11) ouvre ou ferme l'accès au volume d'amortissement (5), et
- dans le volume d'amortissement (5), la tubulure (4) comporte un tube de dérivation (12), ouvert, de longueur prédéterminée, qui revient dans le volume d'amortissement (5), sur une longueur donnée, en parallèle, dans la direction opposée à la direction de circulation de l'air (2).

3. Dispositif d'admission selon la revendication 2,
**caractérisé par**
un canal complémentaire (8) pour l'air aspiré, canal qui peut être fermé à l'entrée du volume d'amortissement (5) et se trouve entre le filtre à air (3) et le volume d'amortissement (5).

4. Dispositif d'admission selon la revendication 3,
**caractérisé en ce qu'**
on effectue une commutation de la mesure efficace du volume d'amortissement (5) en fonction du régime du moteur à combustion interne comme suit :
a) pour amortir le son dans la plage moyenne du régime, le canal complémentaire (8) et l'aiguillage de tubes (11) sont ouverts,
b) pour l'amortissement variable du son dans toute la plage du régime, le canal complémentaire (8) et l'aiguillage de tubes (11) sont fermés, la caractéristique d'amortissement souhaitée étant donnée par la longueur du tube de dérivation (12),
c) pour l'amortissement du son dans la plage supérieure du régime, le canal complémentaire (8) est fermé et l'aiguillage de tubes (11) est ouvert.

5. Dispositif d'admission selon l'une des revendications précédentes,
**caractérisé en ce que**
les commutations nécessaires à la variation du volume d'amortissement (5) sont activées par le système hydraulique du véhicule en fonction du régime du moteur à combustion interne.
